# DEMANDE DE BREVET EUROPEEN

(11) **EP 1 530 911 A1**
(43) Date de publication de la demande: **18.05.2005**
(21) Numéro de dépôt: 04356148.9
(22) Date de dépôt: 30.08.2004
(51) Int. Cl.: A24C 5/18

(54) **Couloir tabac à plafond sphérique ou polygonal**

(30) Priorité: 12.11.2003 FR 0313204
(71) Demandeur: Valderrama, José, 69360 Saint Symphorien D'Ozon (FR)
(72) Inventeur: Valderrama, José, 69360 Saint Symphorien D'Ozon (FR)

(57) **Abrégé**

L'invention permet une augmentation de la surface de contact et de traction ruban/tabac sans augmenter la largeur du couloir.

Le ruban perforé (1) est plaqué sur les galets circulaires ou polygonaux du couloir (2) épaulé latéralement par les règles supérieures (3) et les bords sont logés et guidés dans les règles couloir (4).

## Description

Les couloirs tabac des confectionneuses à cigarettes actuelles sont tous équipés d'un ruban perforé dont la largeur de contact entre le tabac et le ruban ne dépasse pas la largeur du couloir (8,5mm au minimum et 9,2mm au maximum). Le flot transporté étant en moyenne de 9,2x15mm d'épaisseur. C'est la couche de tabac qui est en contact avec le ruban filtrant qui supporte tous les efforts de traction et de vitesse (environ 2 à 3mm, soit environ 20%). Il en résulte une dégradation significative du tabac transporté.
La présente invention concerne le plafond du couloir tabac permettant l'utilisation de rubans perforés dont la largeur sera d'au moins la moitié de la circonférence de la cigarette sans augmenter la largeur du couloir.

Avantages de l'invention:
1. Le boudin est préformé dans sa partie supérieure en contact avec le plafond du couloir et entouré du ruban filtrant. On obtient ainsi une surface de portée et de traction supérieure de 60% réduisant donc la dégradation du tabac transporté.
2. Diminution des arrêts de production dus à des bourrages tabac dans le couloir.

## Revendications

1. Couloir tabac à plafond sphérique ou polygonal permettant une largeur de ruban tabac perforé supérieure sans changer la largeur du couloir.
Figure 1, plafond sphérique:
Le ruban perforé (1) est plaqué sur les galets concaves du couloir (2) épaulé latéralement par les règles supérieures (3) et les bords sont logés et guidés dans les règles couloir (4).
Figure 2, plafond polygonal:
Le ruban perforé (1) est plaqué sur les galets polygonaux du couloir (2) épaulé latéralement par les règles supérieures (3) et les bords sont logés et guidés dans les règles couloir (4).
